# EUROPÄISCHE PATENTSCHRIFT

(11) **EP 0 177 028 B1**
(45) Veröffentlichungstag und Bekanntmachung des Hinweises auf die Patenterteilung: **31.05.1989**
(21) Anmeldenummer: 85112459.4
(22) Anmeldetag: 02.10.1985
(51) Int. Cl.: B65C 11/00

(54) **Handgerät zum Spenden und Andrücken von zweiseitig klebendem Band**
Manually operable transfer adhesive dispenser and applicator
Appareil manuel pour la distribution et l'application de ruban revêtu de matière adhésive sur ses deux faces

(30) Priorität: 05.10.1984 DE 3436523
(43) Veröffentlichungstag der Anmeldung: 09.04.1986
(73) Patentinhaber: Heinrich Hermann GmbH & Co., D-7000 Stuttgart 60 (DE)
(72) Erfinder: Fischer, Richard, Prof., D-6050 Offenbach-Bürgel (DE)
(74) Vertreter: Raible, Hans, Dipl.-Ing.

(56) Entgegenhaltungen:
- FR-A- 1 312 088
- US-A- 3 839 127
- US-A- 3 969 181
- IBM TECHNICAL DISCLOSURE BULLETIN, Band 18, Nr. 7, Dezember 1975, Seiten 2256,2257, New York, US; D.L.PIERSON: "Label attachment machine"

## Beschreibung

Die Erfindung betrifft ein Handspendegerät zum Spenden und Andrücken von zweiseitig klebendem Band, das auf einem Trägerband angeordnet ist, mit einem Gehäuse, einer Aufnahme zur drehbaren Lagerung der Bandrolle, und mit einem vom Gehäuse vorspringenden Andrückorgan zum Andrücken eines Klebebandstücks.

Ein derartiges Gerät ist bekannt aus der US-A-3 839 127. Diese Schrift zeigt ein Handspendegerät zum Spenden und Andrücken von zweiseitig klebendem Band, das auf einem Trägerband angeordnet ist. Das Gehäuse des Geräts hat innen eine Aufnahme zur drehbaren Lagerung der Bandrolle, mit einer Bremse in Form von zwei radialen Vorsprüngen, die gegen den Kern der Bandrolle anlegen. Das Trägerband mit dem darauf befindlichen Doppelklebeband wird zunächst um eine gekrümmte Fläche mit größerem Radius und dann um eine halbzylindrische Kante mit einem Radius von 1,5 mm herumgeführt und dann durch ein "Schwert" aufgespalten. Zum Applizieren drückt man mit der halbzylindrischen Kante das Band auf eine Unterlage und verschiebt gleichzeitig das Gerät unter weiterem Druck so, daß das Band abgerollt wird, wobei das zweiseitig klebende Band auf der Unterlage festklebt. Ist genügend von dem zweiseitig klebenden Band appliziert, so wird es abgerissen.

- Mit einer solchen Vorrichtung ist eine genaue Placierung des zweiseitig klebenden Bandes nur bei großer Erfahrung möglich, da das Gerät - unter anderem durch die Verwendung des Schwertes - nur einen sehr schlechten Einblick zur Klebestelle ermöglicht.

Aus der DE-B-2 116 984 kennt man ferner ein Handspendegerät zum Spenden und Andrücken von sogenannten Doppelklebestücken, wie sie z. B. zum Einkleben von Fotos in Fotoalben benutzt werden.

Dies ist auch das Hauptanwendungsgebiet der vorliegenden Erfindung, selbstverständlich aber nicht deren einzige und ausschließliche Anwendungsmöglichkeit. Bei diesem bekannten Gerät wird das Trägerband mit den Klebestücken über eine Umlenkkante geführt, wobei sich die Klebestücke vom Trägerband lösen und dann mittels einer Andrückrolle auf die gewünschte Unterlage appliziert werden. Diese Rolle bewirkt auch, wenn sie über die Unterlage gerollt wird, den Vorschub des Trägerbandes mit den Klebestücken. Nachteilig ist hierbei, daß das exakte Positionieren und Applizieren der Klebestücke auf eine bestimmte Stelle einer Unterlage nur mit erheblicher Übung möglich ist, und daß man mit dem Gerät in Ecken schlecht applizieren kann.

Dies gilt auch für das Handspendegerät nach der US-A-2 569 140. Bei diesem bekannten Gerät ist es ferner nachteilig, daß ein Applizieren nur auf einer glatten Fläche möglich ist, da die Transportrollen für das Trägerband nur durch Reibung einer Rolle gegen eine Unterlage angetrieben werden können.

Es ist deshalb eine Aufgabe der Erfindung, ein Handspendegerät zum Spenden und Andrücken von Doppelklebestücken zu schaffen, das eine exaktere Positionierung der Doppelklebestücke ermöglicht, insbesondere auch an Stellen, die nur relativ schwierig zugänglich sind.

Nach der Erfindung wird diese Aufgabe bei einem eingangs genannten Handspendegerät nach dem Oberbegriff dadurch gelöst, daß zur Verwendung von in Doppelklebestücke vorgegebener Größe unterteiltem Band dar das Andrückorgan als an die Größe eines Doppelklebestücks angepaßte Andrückfläche ausgebildet ist, und daß eine manuell betätigbare Vorschubvorrichtung vorgesehen ist, welche zum von einer Bewegung des Gehäuses unabhängigen intermittierenden Vorschub des Trägerbandes ausgebildet ist, um ein exaktes Positionieren eines auf dem Trägerband befindlichen Doppelklebestücks auf der Andrückfläche und ein darauffolgendes Andrücken dieses Doppelklebestückes mittels der Andrückfläche zu ermöglichen. Durch die Vorschubvorrichtung kann das Doppelklebestück exakt zur Andrückfläche vorgeschoben werden. Da diese aus dem Gehäuse vorspringt, kann mit ihrer Hilfe das Doppelklebestück selbst an relativ schwer zugänglichen Stellen genau in der gewünschten Lage appliziert werden.

Mit Vorteil wird dabei das Gerät so ausgebildet, daß die Vorschubvorrichtung zum intermittierenden Vorschub des Trägerbandes um einen Betrag ausgebildet ist, der bei jedem Vorschubhub ein neues Doppelklebestück der Andrückfläche zuführt. Es ergibt sich so eine sehr einfache und sinnfällige Bedienung.

Eine besonders exakte Positionierung der Doppelklebestücke wird in Weiterbildung der Erfindung dadurch erreicht, daß die Andrückfläche etwa fingerförmig aus dem Gerät vorspringt. Man kann auf diese Weise sehr genau sehen, wo man die Doppelklebestücke anbringt, und man kann sie auch in schlecht zugänglichen Ecken ohne weiteres anbringen.

Eine sehr vorteilhafte Ausgestaltung der Vorschubvorrichtung ergibt sich in Weiterbildung der Erfindung dadurch, daß die Vorschubvorrichtung einen von Hand betätigbaren Förderhebel aufweist, daß dieser Förderhebel an einem gehäusefest angelenkten Transporthebel angelenkt und relativ zu diesem in eine Klemmstellung bringbar ist, in der er das Trägerband zwischen sich und dem Transporthebel einklemmt und bei einer Förderbewegung mitnimmt, und daß zur Steuerung der Lage des Förderhebels relativ zum Transporthebel ein gehäusefester Raumnocken vorgesehen ist, welcher mit einem Fortsatz des Förderhebels in Wechselwirkung steht, wobei mit besonderem Vorteil der Fortsatz des Förderhebels auslenkbar ausgebildet ist, um bei der Förderbewegung ein Hinweggleiten über den Raumnocken zu ermöglichen, und bevorzugt der Fortsatz des Förderhebels bei einer Förderbewegung über eine Rampe des Raumnockens gleitet und am Ende der Förderbewegung hinter einer Stufe am Ende dieser Rampe einrastet.

Sehr günstig für eine sichere Funktion ist eine Ausbildung, bei der zwischen der Andrückfläche und der Vorschubvorrichtung eine Bremse für das Trägerband vorgesehen ist. Man erhält hierdurch stets die notwendige Straffung des Trägerbandes im Bereich der Andrückfläche, wobei man mit besonderem Vorteil so vorgeht, daß die Bremse durch Umlenken des Trägerbandes in einem Spalt gebildet ist, der zwischen einem Teil des Gehäuses und einem dazu etwa komplementären Teil eines dieses Gehäuse abschließenden Deckels gebildet ist, wobei bevorzugt die Teile ineinandergreifend ausgebildet sind und gleichzeitig zur lösbaren Befestigung des Deckels dienen.

Weitere Einzelheiten und vorteilhafte Weiterbildungen der Erfindung ergeben sich aus dem im folgenden beschriebenen und in der Zeichnung dargestellten, in keiner Weise als Einschränkung der Erfindung zu verstehenden Ausführungsbeispiel, sowie aus den Unteransprüchen. Es zeigt:
Fig. 1 eine Draufsicht auf ein bevorzugtes Ausführungsbeispiel eines Handspendegeräts nach der Erfindung, wobei der abnehmbare Deckel des Gehäuses teilweise weggeschnitten dargestellt ist,
Fig. 2 eine Draufsicht auf die Rückseite des abnehmbaren Deckels der Fig.1,
Fig. 3 eine Draufsicht auf die Vorderseite des Geräts mit der Andrückfläche bei abgenommenem Deckel und herausgenommener Vorschubvorrichtung,
Fig. 4 einen Schnitt, gesehen längs der Linie , IV-IV der Fig. 3,
Fig. 5 eine Seitenansicht, teilweise im Schnitt, gesehen längs des Pfeiles V der Fig. 3, wobei auch der Förderhebel, nicht aber der Transporthebel, dargestellt ist,
Fig. 6 eine Darstellung analog Fig. 3, aber mit eingebauter Vorschubvorrichtung, zu Beginn eines Vorschubs des Trägerbandes,
Fig. 7 eine Darstellung analog Fig. 6 gegen Abschluß des Vorschubs des Trägerbandes,
Fig. 8 eine Darstellung analog Fig. 6 oder 7, bei der Rückwärtsbewegung der Vorschubvorrichtung ohne Bewegung oder Beeinflussung des Trägerbandes,
Fig. 9 eine Darstellung analog Fig. 6 - 8, bei der sich die Vorschubvorrichtung in ihrer Ruhelage befindet,
Fig. 10 Darstellungen des Förderhebels in
- 12 verschiedenen Ansichten, und
Fig. 13 eine raumbildliche Darstellung der Bremsfeder für die Bandrolle.

Fig. 1 zeigt in der Draufsicht ein erfindungsgemäßes Handspendegerät 10, bei dem der Deckel 11 (Fig. 2) teilweise weggeschnitten dargestellt ist. Es hat ein Gehäuse 12, das in einer Hand gehalten werden kann und in dem auf einem als Aufnahme dienenden gehäusefesten Kern 13 eine Rolle 14 eines klebstoffabweisenden Trägerbandes angeordnet ist, auf welchem hintereinander und bevorzugt lückenlos beidseitig klebende Klebestücke angeordnet sind, wie man sie zum Einkleben von Fotos in Fotoalben verwendet. Ein solches Klebestücke 15 ist strichpunktiert in Fig. 7 angedeutet. Es kann z. B. in der Draufsicht rechteckförmig ausgebildet sein. Die DE-C-2 116 984 zeigt beispielhaft, wie ein solches Band aussehen kann.

Zwischen dem als Drehachse dienenden Kern 13 und der Rolle 14 ist ein Bremsorgan angeordnet, z. B. eine Feder 20, wie sie in Fig. 13 dargestellt ist und welche die Bewegung der Rolle 14 auf dem Kern 13 bremst. Von der Rolle 14 ist das Trägerband 16 mit den Doppelklebestücken 15 zu einer Andrückfläche 17 geführt, die an einer Spendezunge angeordnet ist, welche fingerförmig aus dem Gehäuse 12 vorspringt und gleichzeitig als Umlenkglied dient. Die Andrückfläche 17 ist ergonomisch so ausgelegt, daß man mit ihr ein dort befindliches Klebestücke leicht und genau andrücken kann, auch an schwierig zugänglichen Stellen. Bezogen auf die Basisfläche 18 des Geräts 10 ist sie deshalb nach oben geneigt, z. B. unter einem Winkel von 20 - 40°, bevorzugt von etwa 30°. An ihrem vorderen Ende 19, das als Umlenkkante dient, wird das Trägerband 16 (jetzt ohne Klebestücke) wieder zum Gehäuse 12 umgelenkt und dringt in dieses ein. Dort wird es an einer als Bremse dienenden Stelle 22 bogenförmig durch einen engen Spalt 23 (Fig. 6) umgelenkt, der zwischen einer halbkreisförmigen Gehäbseausnehmung 24 und einem komplementär hierzu ausgebildeten Vorsprung 25 (Fig. 2) des Deckels 11 ausgebildet Ist. Dieser Spalt 23 wirkt als Bremse für das Trägerband 16, und diese Bremse wird automatisch dann geöffnet, wenn der Deckel 11 vom Gehäuse 12 abgenommen wird, und sie wird automatisch gebildet, wenn der Deckel 11 auf das Gehäuse 12 aufgesetzt wird.

Anschließend an die Bremse 22 wird in Fig. 1 das Trägerband 16 durch eine Vorschubvorrichtung geführt, von der dort nur das freie Ende des Förderhebels 26 gezeigt ist. Anschließend gelangt das Trägerband 16 in einen im Gehäuse 12 ausgebildeten Führungskanal 27 und von dort nach außen, wo es abgerissen werden kann, da es seine Funktion erfüllt hat.

Der Deckel 11 ist am Gehäuse 12 lösbar durch ein Verklemmen des Deckelrandes am Gehäuse 12 befestigt.

Zum besseren Greifen ist der Deckel 11 außen mit Längsrippen 30' versehen, die in entsprechender Weise auch am Gehäuse 12 vorgesehen sind. Wie man erkennt, sind Spendezunge 17 und Vorschub (Förderhebel 26) eng beieinander angeordnet, und zwischen beiden liegt die Bremse 22. Hierdurch wird ein genauer Vorschub erreicht, und zwar schiebt der Vorschub jeweils einen konstanten, der Länge eines Klebestücks 15 entsprechenden Papierstreifen vor.

Fig. 3 zeigt in der Draufsicht den der Spendezunge 17 zugewandten Teil des Gehäuses 12. Dieses hat eine Öffnung 30, aus der die Spendezunge 17 herausragt, welche bevorzugt einstückig mit dem Gehäuse 12 ausgebildet ist. Ferner ist oben eine Öffnung 31 vorgesehen, durch die der Förderhebel 26 (Fig. 1) hindurchragt. An der Basis 18 des Gehäuses 12 sind innen Rippen 32 vorgesehen, um zu verhindern, daß die Klebestücke 15 dort festkleben.

Am Boden des Gehäuses 12 ist eine kreisförmige Vertiefung 33 vorgesehen, in deren Mitte sich ein Raumnocken 34 befindet. Dieser hat etwa die Form einer von unten links (bezogen auf Fig. 3) nach oben rechts ansteigenden Rampe, so daß sich im Schnitt die Sägezahnform gemäß Fig. 4 ergibt. Mit dieser Rampe wirkt ein Zapfen 35 an einer federnd auslenkbaren Verlängerung 36 des Förderhebels 26 zusammen, wie das in Fig. 4 und 5 angedeutet ist, und zwar gleitet beim Förderhub dieser Zapfen 35 gemäß Fig. 4 über die Rampe 34 und rastet danach hinter deren steilem Abfall ein.

Die Fig. 10 - 12 zeigen den Förderhebel 26. Dieser hat eine Drehachse 37, einen Griff 38, und eine Klemmfläche 39, wobei der Griff 38 über einen relativ dünnen Steg 40 mit der Drehachse 37 und der federnd ausgebildeten Verlängerung 36 verbunden ist.

Wie z. B. Fig. 6 zeigt, ist der Förderhebel 26 an einem Transporthebel 43 angelenkt, der seinerseits an der gehäusefesten Drehachse 29 angelenkt ist und der durch eine in Fig. 6 strichpunktiert angedeutete Feder 44, die z. B. gegen einen gehäusefesten Vorsprung 45 drückt, entgegen dem Uhrzeigersinn beaufschlagt wird. Die Feder 44 kann aus Kunststoff oder Metall bestehen.

Der Transporthebel 43 hat in der Draufsicht etwa die Umrißform eines Dreiecks. Im Bereich des einen, relativ spitzen Winkels des Dreiecks befindet sich die Anlenkung an die gehäusefeste Drehachse 29. Der darauf im Uhrzeigersinn folgende Winkel ist mit einer Aussparung 46 versehen, die gemäß Fig. 9 als Anschlag gegen eine gehäusefeste Wand 47 dient und die Ruhelage des Transporthebels 43 definiert. Und am dritten Winkel dieses Dreiecks befindet sich die Anlenkstelle für die Drehachse 37 des Förderhebels 26.

An seiner von der Drehachse 29 abgewandten Seite 48 ist der Transporthebel 43 konvex ausgebildet und mit einem Führungsglied 49 versehen, das zwischen sich und der konvexen Seite 48 einen Führungskanal 50 für das Trägerband 16 bildet. Am oberen Ende der konvexen Seite 48 befindet sich ein nach außen ragender, hakenartiger Klemmvorsprung 53. Es handelt sich also hier um einen Klemmvorschub.

Die Arbeitsweise dieses Klemmvorschubs ergibt sich aus der Zusammenschau der Figuren 6 - 9. Fig. 6 zeigt den Beginn des Vorschubs. Der Förderhebel 26 wird in Richtung des Pfeiles 54 im Uhrzeigersinn verschwenkt, und dabei drückt seine Klemmkante 39 (Fig. 10 und 11) gegen den Klemmvorsprung 53 und klemmt dort das Trägerband 16 sicher ein. Gleichzeitig nimmt der Zapfen 35 eine Lage am unteren Ende des Raumnockens 34 ein.

Wird nun, wie in Fig. 7 dargestellt, der Förderhebel 26 weiter in Uhrzeigersinn und in Richtung des Pfeiles 54 verschwenkt, so nimmt er den Transporthebel 43 entgegen der Kraft der Rückstellfeder 44 (Fig. 6) mit und verschwenkt diesen ebenfalls im Uhrzeigersinn um die Drehachse 29, wodurch das Trägerband 16 entsprechend nach oben gezogen wird. Die Bremse 22 bremst hierbei diese Bewegung des Trägerbandes 16, so daß dieses nur so weit gezogen wird, wie das dem Förderhub des Transporthebels 43 entspricht. Dabei gleitet der Zapfen 35 über den Raumnocken 34, wobei das Teil 36 elastisch ausfedert, und rastet hinter dessen oberen Ende ein, so daß er nicht mehr längs des gleichen Weges zurückgleiten kann. - In der Stellung nach Fig. 7 ist das Klebestück 15 wie dargestellt bis zur Vorderkante 19 der Spendezunge 17 transportiert worden und kann nun durch Andrücken der Spendezunge 17 gegen eine gewünschte Unterlage dort an der richtigen Stelle placiert und appliziert werden, wodurch sich das Klebestück vom - klebstoffabweisenden - Trägerband 16 löst. Hierzu wird das Gerät 10 schräg so angehoben, daß die Andrückfläche der Spendezunge 17 parallel zur Unterlage liegt, was durch die handgerechte Form des Geräts 10 sehr erleichtert wird.

Läßt nun die Betätigungsperson den Förderhebel 26 los, so wirkt auf den Transporthebel 43 die Rückstellkraft der Rückstellfeder 44 (nur in Fig. 6 dargestellt) und verschwenkt den Transporthebel 43 entgegen dem Uhrzeigersinn. Dabei stößt in Fig. 6 der Zapfen 35 des Förderhebels 26 gegen die Stufe des Raumnockens 34, so daß auf den Förderhebel 26 ein Drehmoment wirkt, das ihn entgegen dem Uhrzeigersinn verschwenkt und die Klemmung gegen den Klemmvorsprung 53 freigibt Dadurch wird das Trägerband 16 aus der Klemmung automatisch freigegeben, und man verhindert so mit Sicherheit ein Ausweichen und Einklemmen des Trägerbandes 16, so daß der Vorschub sehr sicher, genau und zuverlässig funktioniert, wie das der Benutzer auch von einem Handgerät erwartet.

Fig. 8 zeigt die Rückwärtsbewegung des Transporthebels 43 entgegen dem Uhrzeigersinn, Dabei gleitet der Zapfen 35 des Förderhebels 26 um die Außenkontur des Raumnockens 34 herum und hält dadurch die Klemmzange offen.

Fig. 9 zeigt den Transporthebel 43 in seiner Ruhelage, in der seine Aussparung 46 gegen die Wand 47 des Gehäuses 12 anliegt. Die Klemmzange zwischen dem Förderhebel 26 und dem Klemmvorsprung 53 ist offen, kann aber in dieser Stellung wieder geschlossen werden, da hier der Zapfen 35 des Förderhebels 26 unterhalb des Raumnockens 34 liegt, so daß der Förderhebel 26 wieder in die Klemmstellung gemäß Fig. 6 gebracht werden kann.

Durch den Raumnocken 34 und den federnden Fortsatz 36 ergibt sich also eine sehr einfache und sichere Steuerung des Klemmvorgangs, d.h. beim Transportieren wird die Klemmzange automatisch geschlossen, und beim Rückhub wird sie automatisch geöffnet. Dabei kann selbstverständlich der federnde Fortsatz 36 auch als federndes Metallteil ausgebildet sein, und der Raumnocken kann - entsprechend den Bedürfnissen - auch eine andere Form haben.

In den Fig. 6 - 9 ist der Transporthebel 43 jeweils in der Mitte aufgeschnitten gezeichnet, um den Raumnocken 34 und die Lage des Steuerzapfens 35 in der jeweiligen Stellung sichtbar zu machen. Naturgemäß könnte der Raumnocken auch am Deckel 11 vorgesehen werden, und der Zapfen 35 müßte dann, bezogen auf die Figur 6 - 9, nach oben zeigen. Auch weitere Abwandlungen und Modifikationen sind in Rahmen des Grundgedankens der vorliegenden Erfindung ohne weiteres möglich, ohne das Grundkonzept der Erfindung zu verlassen.

## Patentansprüche

1. Handspendegerät zum Spenden und Andrücken von zweiseitig klebendem Band (15), das auf einem Trägerband (16) angeordnet ist
mit einem Gehäuse (11, 12), einer Aufnahme (13) zur drehbaren Lagerung der Bandrolle (14),
und mit einem vom Gehäuse (11, 12) vorspringenden Andrückorgan (17) zum Andrücken eines Klebebandstücks (15),
dadurch gekennzeichnet, daß zur Verwendung von in Doppelklebestücke (15) vorgegebener Größe unterteiltem Band das Andrückorgan als an die Größe eines Doppelklebestücks (15) angepaßte Andrückfläche (17) ausgebildet ist
und daß eine manuell betätigbare Vorschubvorrichtung (26, 43) vorgesehen ist, welche zum von einer Bewegung des Gehäuses (11, 12) unabhängigen intermittierenden Vorschub des Trägerbandes (16) ausgebildet ist, um ein exaktes Positionieren eines auf dem Trägerband (16) befindlichen Doppelklebestücks (15) auf der Andrückfläche (17) und ein darauffolgendes Andrücken dieses Doppelklebestücks (15) mittels der Andrückfläche (17) zu ermöglichen.

2. Handspendegerät nach Anspruch 1, dadurch gekennzeichnet, daß die Vorschubvorrichtung (26, 43) zum intermittierenden Vorschub des Trägerbandes (16) um einen Betrag ausgebildet ist, der bei jedem Vorschubhub ein neues Doppelklebestück (15) der Andrückfläche (17) zuführt.

3. Handspendegerät nach Anspruch 1 oder 2, dadurch gekennzeichnet, daß die Andrückfläche (17) einstückig mit dem Gehäuse (12) ausgebildet ist.

4. Handspendegerät nach einem der Ansprüche 1 - 3, dadurch gekennzeichnet, daß die Andrückfläche (17) etwa fingerförmig aus dem Gerät (12) vorspringt.

5. Handspendegerät nach mindestens, einem der vorhergehenden Ansprüche, dadurch gekennzeichnet, daß die Vorschubvorrichtung einen von Hand betätigbaren Förderhebel (26) aufweist,
daß dieser Förderhebel (26) an einem gehäusefest angelenkten (29) Transporthebel (43) angelenkt und relativ zu diesem in eine Klemmstellung (Fig. 6) bringbar ist, in der er das Trägerband (16) zwischen sich und dem Transporthebel (43) einklemmt und bei einer Förderbewegung mitnimmt,
und daß zur Steuerung der Lage des Förderhebels (26) relativ zum Transporthebel (43) ein gehäusefester Raumnocken (34) vorgesehen ist, welcher mit einem Fortsatz (35, 36) des Förderhebels (26) in Wechselwirkung steht.

6. Handspendegerät nach Anspruch 5, dadurch gekennzeichnet, daß der Fortsatz (35, 36) des Förderhebels (26) auslenkbar ausgebildet ist, um bei der Förderbewegung ein Hinweggleiten über den Raumnocken (34) zu ermöglichen.

7. Handspendegerät nach Anspruch 5 oder 6, dadurch gekennzeichnet, daß der Fortsatz (35, 36) des Förderhebels (26) bei einer Förderbewegung über eine Rampe (Fig. 4) des Raumnockens (34) gleitet und am Ende der Förderbewegung hinter einer Stufe am Ende dieser Rampe einrastet.

8. Handspendegerät nach Anspruch 7, dadurch gekennzeichnet, daß der Fortsatz (35, 36) nach Abschluß der Förderbewegung längs der Stufe geführt ist und beim Rückhub um den Raumnocken (34) herum geführt ist.

9. Handspendegerät nach einem der vorhergehenden Ansprüche, dadurch gekennzeichnet, daß in der Führungsbahn des mit den Doppelklebestücken (15) versehenen Trägerbandes (16) auf der Seite der Doppelklebestücke (15) Rippen (32) vorgesehen sind, um dort ein Festkleben der Doppelklebestücke (15) zu vermeiden.

10. Handspendegerät nach einem der vorhergehenden Ansprüche, dadurch gekennzeichnet, daß zwischen der Andrückfläche (17) und der Vorschubvorrichtung (26, 43) eine Bremse (22) für das Trägerband (16) vorgesehen ist.

11. Handspendegerät nach Anspruch 10, dadurch gekennzeichnet, daß die Bremse (22) durch Umlenken des Trägerbandes (16) in einem Spalt (Fig. 6: 23) gebildet ist, der zwischen einem Teil (24) des Gehäuses (12) und einem dazu etwa komplementären Teil (Fig. 2: 25) eines dieses Gehäuse (12) abschließenden Deckels (11) gebildet ist.

12. Handspendegerät nach Anspruch 11, dadurch gekennzeichnet, daß die Teile (24, 25) ineinandergreifend ausgebildet sind und gleichzeitig zur lösbaren Befestigung des Deckels (11) dienen.

## Claims

1. Manual dispensing device for the dispensing and application of transfer adhesive tape (15), which is arranged on a release tape (16), having a housing (11, 12), a receptacle (13) for the rotational mounting of the tape roll (14), and having an applicator tip (17) which projects from the housing (11, 12) and is for the application of an adhesive tab (15), characterized in that, for use of tape divided into transfer adhesive tabs (15) of a given size, the applicator tip is designed as a pressure-applying surface (17) adapted to the size of a transfer adhesive tab (15) and in that a manually operable advancement mechanism (26,43) is provided, which is designed for the intermittent advancement of the release tape (16), independent of a movement of the housing (11, 12), in order to make possible an exact positioning of a transfer adhesive tab (15) located on the release tape (16) on the pressure-applying surface (17) and a subsequent application of this transfer adhesive tab (15) by means of the pressure-applying surface (17).

2. Manual dispensing device according to Claim 1 characterized in that the advancement mechanism (26, 43) is designed for the intermittent advancement of the release tape (16) by an amount which feeds a new transfer adhesive tab (15) to the pressure-applying surface (17) during each advancement travel.

3. Manual dispensing device according to Claim 1 or 2, characterized in that the pressure-applying surface (17) is designed to be integral with the housing (12).

4. Manual dispensing device according to one of Claims 1 - 3, characterized in that the pressure-applying surface (17) projects somewhat in the form of a finger from the housing (12).

5. Manual dispensing device according to one of the preceding claims, characterized in that the advancement mechanism has a manually operable feed lever (26), in that this feed lever (26) is in articulated connection with a transport lever (43), articulated at a fixed point (29) on the housing, and can be brought into a clamping position (Fig. 6) relative to the said transport lever, in which position it clamps the release tape (16) between itself and the transport lever (43) and takes it with it during a feeding movement, and in that, for controlling the position of the feed lever (26) relative to the transport lever (43), a cam block (34) is provided, which is fixed to the housing and is in interaction with a continuation (35, 36) of the feed lever (26).

6. Manual dispensing device according to Claim 5, characterized in that the continuation (35, 36) of the feed lever (26) is designed to be capable of displacement in order to make possible a sliding away over the cam block (34) during the feeding movement.

7. Manual dispensing device according to Claim 5 or 6, characterized in that the continuation (35, 36) of the feed lever (26) slides over a ramp (Fig. 4) of the cam block (34) during a feeding movement and engages behind a step at the end of this ramp at the end of the feeding movement.

8. Manual dispensing device according to claim 7, characterized in that the continuation (35, 36) is led along the step after completion of the feeding movement and is led around the cam block (34) during the return travel.

9. Manual dispensing device according to one of the preceding claims, characterized in that ribs (32) are provided in the guideway of the release tape (16) provided with the transfer adhesive tabs (15), on the side of the transfer adhesive tabs (15), in order to avoid an adhesive attachment there of the transfer adhesive tabs (15). 10. Manual dispensing device according to one of the preceding claims, characterized in that a brake (22) for the release tape (16) is provided between the pressure-applying surface (17) and the advancement mechanism (26, 43).

11. Manual dispensing device according to Claim 10, characterized in that the brake (22) is formed by deflection of the release tape (16) in a gap (Fig. 6: 23), which is formed between a part (24) of the housing (12) and a part which is approximately complementary thereto (Fig 2: 25) of a cover (11) closing off this housing (12).

12. Manual dispensing device according to Claim 11, characterized in that the parts (24, 25) are designed to engage one in the other and to serve at the same time for the releasable fastening of the cover (11).

## Revendications

1. Débiteur manuel pour débiter et appliquer un ruban adhésif (15) sur ses deux faces, lequel est disposé sur une bande porteuse (16), ledit appareil comprenant:
un boîtier (11, 12), un dispositif de réception (13) pour le stockage rotatif du rouleau de bande (14); et
un organe de pression (17), saillant hors du boîtier (11,12), pour appliquer une pièce de ruban adhésif,
caractérisé en ce que, pour utiliser un ruban partagé en attaches adhésives (15) sur leurs deux faces et de grandeur préfixée, l'organe d'application est constitué avec une surface d'application (17) adaptée à la grandeur d'une telle attache adhésive (15),
et en ce qu'il est prévu un dispositif d'avance (26, 43) actionnable manuellement, qui est conçu pour l'avancement de la bande porteuse (16) de façon intermittente et indépendante d'un mouvement du boîtier (11, 12), pour permettre un positionnement exact sur la surface d'application (17) d'une telle attache adhésive (15) se trouvant sur la bande porteuse (16), et un pressage consécutif de cette attache adhésive (15) par la surface d'application (17).

2. Appareil débiteur manuel selon la revendication 1, caractérisé en ce que le dispositif d'avance (26, 43) est constitué pour faire avancer la bande porteuse (16) de façon intermittente d'une certaine quantité pour qu'à chaque course d'avancement une nouvelle attache adhésive (15) soit amenée à la surface d'application (17).

3. Appareil débiteur manuel selon la revendication 1 ou 2, caractérisé en ce que la surface d'application (17) est constituée d'une pièce avec le boîtier (12).

4. Appareil débiteur manuel selon l'une des revendications 1 à 3, caractérisé en ce que la surface d'application (17) fait saillie hors de l'appareil (12), sensiblement sous la forme d'un doigt.

5. Appareil débiteur manuel selon l'une des revendications précédentes, caractérisé en ce que le dispositif d'avance comporte un levier de débit (26) actionnable à la main,
en ce que ce levier de débit (26) est articulé à un levier de transport pivotant (43) lui-même articulé au boîtier, et pouvant être amené, par rapport au levier de transport, dans une position de blocage (figure 6), dans laquelle il bloque la bande porteuse (16) entre lui et le levier de transport (43) et l'entraîne dans un mouvement d'avance,
et en ce qu'il est prévu, pour commander la position du levier de débit (26) par rapport au levier de transport (43), une protubérance (34), fixe sur le boîtier, qui coopère avec un prolongement (35, 36) du levier de débit (26).

6. Appareil débiteur manuel selon la revendication 5, caractérisé en ce que le prolongement (35, 36) du levier de débit (26) est constitué de façon à pouvoir être dévié, pour permettre, lors du mouvement d'avance, son glissement par dessus la protubérance (34).

7. Appareil débiteur manuel selon la revendication 5 ou 6, caractérisé en ce que le prolongement (35, 36) du levier de débit (26) glisse, lors d'un mouvement d'avance, sur une rampe (figure 4) de la protubérance (34) et vient s'encliqueter, à la fin du mouvement d'avance, derrière un gradin au bout de cette rampe.

8. Appareil debiteur manuel selon la revendication 7, caractérisé en ce que, après terminaison du mouvement d'avance, le prolongement (35, 36) est guidé le long du gradin et contourne la protubérance (34) lors de la course de retour.

9. Appareil débiteur manuel selon l'une des revendications précédentes, caractérisé en ce que des nervures (32) sont prévues dans le chemin de guidage de la bande porteuse (16) pourvue des attaches adhésives (15), du côté desdites attaches (15), pour y éviter une fixation de ces dernières par collage.

10. Appareil débiteur manuel selon l'une des revendications précédentes, caractérisé en ce qu'il est prévu un frein (22) pour la bande porteuse (16) entre la surface d'application (17) et le dispositif d'avance (26,43).

11. Appareil débiteur manuel selon la revendication 10, caractérisé en ce que le frein (22) est formé par une déviation de la bande porteuse (16) dans une fente (figure 6: 23) qui est établie entre une partie (24) du boîtier (12) et une partie qui en est sensiblement complémentaire, d'un couvercle (11) fermant ce boîtier (12).

12. Appareil débiteur manuel selon la revendication 11, caractérisé en ce que lesdites parties (24, 25) sont constituées de façon à s'emboîter l'une dans l'autre et servent en même temps à la fixation détachable du couvercle (11).
